# EUROPÄISCHE PATENTSCHRIFT

(11) **EP 0 682 168 B1**
(45) Veröffentlichungstag und Bekanntmachung des Hinweises auf die Patenterteilung: **05.02.1997**
(21) Anmeldenummer: 95106894.9
(22) Anmeldetag: 06.05.1995
(51) Int. Cl.: E06B 5/11, E06B 3/30

(54) **Einbruchsicheres Fenster**
Burglarproof window
Fenêtre à l'épreuve de l'effraction

(30) Priorität: 13.05.1994 DE 4416951
(43) Veröffentlichungstag der Anmeldung: 15.11.1995
(73) Patentinhaber: Vereinigte Holzbaubetriebe Wilhelm Pfalzer & Hans Vogt GmbH & Co., 87700 Memmingen (DE)
(72) Erfinder: Osterrieder, Claus, D-87724 Ottobeuren (DE)
(74) Vertreter: Pfister, Helmut, Dipl.-Ing.

(56) Entgegenhaltungen:
- DE-A- 3 301 894
- GB-A- 2 216 164

## Beschreibung

Die Erfindung betrifft ein einbruchsicheres Fenster, wobei das Fenster aus einem im Mauerwerk fest verankerten Stockrahmen und einem oder mehreren weiteren beweglichen Fensterrahmen besteht, der bewegliche Fensterrahmen Glasscheiben aufnimmt, wobei der Stockrahmen aus mehreren lamellierten Hölzern aufgebaut ist und an der Außenseite seines unteren, waagrechten Teiles eine Regenschiene trägt.

Bei Holzfenstern der herkömmlichen Art wird eine Regenschiene, beispielsweise aus Aluminium, Stahlblech oder Zinkdruckguß, mit Hilfe einer an der Regenschiene befestigten Lasche und einer Holzschraube durch die senkrechte Verschraubung der Holzschraube im fest verankerten Stockrahmen befestigt z.B. GB-A-2 216 164). Dieses Einschrauben erfolgt an mehreren Stellen, und zwar so, daß die Schrauben von außen weder gesehen noch gelöst werden können, wenn das Fenster geschlossen ist. Durch das senkrechte Einschrauben ergibt sich eine Verminderung der Stabilität des waagrechten, unteren Teiles des Stockrahmens, da mit dem Eindrehen der Schrauben die Holzfasern beschädigt werden. Es besteht die Gefahr, daß das Holz durch das Eindrehen der Holzschraube splittert. Insbesondere wenn eine Vielzahl von Holzschrauben zum Befestigen der Regenschiene verwendet werden, besteht die Möglichkeit, daß das Splittern des Holzes zu einer Kerbwirkung in dem Rahmen führt, wodurch eine Erhöhung der Schraubenanzahl nicht zu einer Erhöhung der Stabilität bzw. der Befestigungskräfte der Regenschiene an dem Rahmen führt. Ein Heraushebeln der Regenschiene bei einem Einbruch ist deshalb relativ leicht möglich.

Die Erfindung hat es sich zur Aufgabe gemacht, ein einbruchsicheres Fenster der oben erwähnten Art dahingehend zu verbessern, daß ein gewaltsames Lösen der Regenschiene von dem Rahmen erschwert wird. Besonderes Augenmerk wurde hierbei auf die Tatsache gelegt, daß die äußere Erscheinungsform des Fensters durch die Erfindung nicht beeinträchtigt werden soll.

Die Erfindung geht dazu aus von einem einbruchsicheren Fenster und schlägt vor, daß der untere, waagrechte Teil des Stockrahmens eine oder mehrere Bohrungen aufweist, die von oben nach unten verlaufen und Schrauben mit Muttern zur Verschraubung der Regenschiene am unteren, waagrechten Teil des Stockrahmens aufnehmen.

Diese Bauweise bewirkt insbesondere bei der Verwendung von lamellierten Hölzern für den Stockrahmen eine Verstärkung der Verankerung der Regenschiene. Andererseits gibt die Schraube dem Lamellenrahmen noch zusätzliche Stabilität, da vorzugsweise mehrere lamellierte Hölzer von der Bohrung durchdrungen werden. Die Verschraubung mit zum Beispiel Schloßschrauben ist nur an wenigen Stellen des Stockrahmens notwendig, um einen festen Sitz zu erreichen. Daraus folgt auch eine Arbeitsersparnis.

Durch entsprechende Ausnehmungen im Mauerwerk auf der Gebäudeinnenseite können die Muttern auch nach dem Einbau noch zugänglich sein. So ist eine Montage oder ein Wechsel der Regenrinne auch nachträglich im eingebauten Zustand möglich.

Als günstig hat es sich herausgestellt, wenn die Bohrung von oben schräg nach unten innen verläuft und die Muttern vom Außenumfang des Stockrahmens zugänglich sind. Auf diese Weise wird erreicht, daß mehrere Lamellenhölzer von der Bohrung erfaßt werden und die Schraube von außen nicht gelöst werden kann. Auf diese Weise sind die Muttern im eingebauten Zustand vom Mauerwerk geschützt.

Es ist von Vorteil, wenn die Bohrung an ihrer Mündung an der Unterseite des waagrechten, unteren Teiles des Stockrahmens eine Erweiterung zur Aufnahme der Mutter aufweist. Auf diese Weise steht die Mutter nach der Montage nicht über den Rahmen hervor, was sich insbesondere beim Transport und beim Verarbeiten des Rahmens als vorteilhaft herausstellt.

Es ist wünschenswert, wenn die Regenschiene im geschlossenen Zustand des Fensters im Bereich der Unterkante des beweglichen Fensterrahmens anliegt und eine glatte Außenfläche bildet. So ist ein Ansetzen eines Stemmeisens oder dergleichen zum Abhebeln der Regenschiene erschwert und es kann nicht in einen Spalt zwischen beweglichem und feststehendem Rahmenteil eingedrungen werden. Auch aus optischen Gründen sind glatte, durchgehende Oberflächen wünschenswert, da diese leicht mit einer Holzschicht oder dergleichen verkleidet werden können und so ein einheitliches Äußeres mit dem übrigen Fensterrahmen bilden. Das ist insbesondere bei der Sanierung von Altbauten von Vorteil.

Bei der Regenschiene handelt es sich um ein handelsübliches Profil, das einen inneren Steg und einen äußeren Steg aufweist, wobei die beiden Stege durch mindestens zwei Schenkel mit Abstand voneinander verbunden sind, der äußere Steg an den beweglichen Flügel anstößt und der innere Steg mit dem Kopf der Schraube zusammenwirkt, wobei der äußere Steg den Schraubenkopf verdeckt. Bei dieser Bauweise sitzt die Bohrung zur Aufnahme der Schraube in der Regenschiene am inneren Steg. Die Regenschiene weist in Abständen an den Schenkeln Öffnungen auf, damit eventuell eingedrungenes Regenwasser ablaufen kann.

Weitere Schwachpunkte eines Fensters sind der relativ dünne Verschlußstift am Fenstergriff, der leicht abgerissen werden kann, und die Verankerung der beweglichen Rahmenteile im Stockrahmen.

Die herkömmlichen Verschlußstifte weisen einen relativ geringen Durchmesser auf, so daß sie bei entsprechender Kraftanwendung abgedreht werden können und das Fenster entriegelt werden kann. Dies wird dadurch vorteilhaft gelöst, daß am Fenster ein Fenstergriff mit einem verstärkten Verschlußstift vorgesehen ist. Eine dickere Ausführung des Verschlußstiftes im Bereich der Führung durch den Rahmen stellt einen wirksamen Einbruchschutz dar.

Es ist von Vorteil, wenn am Fenster Verankerungselemente vorgesehen sind, die zwischen dem beweglichen Rahmen und dem Stockrahmen wirken, wobei gegenüberliegende Rahmenteile gegenüberliegend angeordnete Verankerungselemente aufweisen. Diese Verankerungselemente wirken zusammen mit Verklotzungen, die zwischen dem Fensterrahmen und der Glasscheibe im Bereich der Verankerungselemente vorgesehen sind.

Die Verankerungselemente sind bei gattungsgemäßen, einbruchsicheren Fenstern an allen Seiten angeordnet und halten den Schwenkflügel im Stockrahmen in der Verschlußstellung. Das Lösen der Verankerung geschieht mit Hilfe der oben erwähnten verschließbaren Fenstergriffe über die Verschlußstifte und einem entsprechenden Gestänge, das die einzelnen Verankerungselemente miteinander verbindet.

Wird beispielsweise bei einem Einbruch versucht, im Bereich der Verankerungselemente eine Stemmeisen oder einen Hebel anzusetzen, so bewirkt die Verklotzung, die im Bereich der Verankerungselemente angeordnet ist, einen Kraftschluß über die Scheibe und den gegenüberliegenden Verklotzungen mit den Verankerungselementen auf der gegenüberliegenden Seite des Fensters. Auf diese Weise kann die Glasscheibe nicht verschoben werden.

Bei einer Ausführungsform der Erfindung weisen die den Rahmen bildenden lamellierten Hölzer untereinander anliegende Berührungsflächen auf, wobei diese Berührungsflächen im wesentlichen parallel zu der Achse der Bohrung sind. Bei einer anderen Ausführungsform der Erfindung bildet die Berührungsfläche mit der Achse der Bohrung einen im wesentlichen rechten Winkel. Beiden Ausführungsformen ist gemeinsam, daß die Bohrung, deren Achse geringfügig von der Horizontalen bzw. Vertikalen abweicht, mehrere Lamellenschichten des Rahmenholzes durchdringt. Dadurch wird eine zusätzliche Verfestigung des Rahmens erreicht. Die Bohrung verläuft zum Beispiel im wesentlichen von oben nach unten.

In der Zeichnung ist ein erfindungsgemäßes einbruchsicheres Fenster schematisch dargestellt. Es zeigen:
- Fig. 1: einen senkrechten Schnitt durch den unteren Teil eines Fensters gemäß der Erfindung,
- Fig. 2: eine Seitenansicht auf einen Riegel eines Fensters gemäß der Erfindung,
- Fig. 3: eine Frontansicht eines Fensters gemäß der Erfindung und
- Fig. 4: eine Draufsicht auf einen Riegel nach Fig. 2.

Das Fenster besteht im wesentlichen aus dem Stockrahmen 1, der fest im Mauerwerk verankert wird, und dem beweglichen Fensterrahmen 9, der die Glasscheibe 20 aufnimmt.

Der untere, waagrechte Teil 7 des Stockrahmens 1 weist die Bohrung 2 auf. Der Rahmen 1 besteht hierbei aus einer Vielzahl von lamellierten Hölzern 40. Es ist auch möglich, daß hier auch Kunststofflamellen Verwendung finden, welche Ausführungsform vom Schutzumfang wie in den Ansprüchen definiert nicht mitumfaßt ist. Die Bohrung 2 dient zur Aufnahme der Schraube 3 und der Mutter 4, wobei für die Mutter 4 an der Unterseite 6 eine Erweiterung 8 vorgesehen ist. So steht die Mutter 4 im montierten Zustand nicht über die Unterseite 6 des Rahmens hinaus. Die Erweiterung 8 kann beispielsweise auch nach der Montage durch eine entsprechende Ausnehmung im Mauerwerk zugänglich sein.

Der Stockrahmen 1 weist eine senkrechte oder waagrechte Lamellierung auf, wobei die Bohrung 2 mehrere der lamellierten Holzschichten 40 erfaßt. Die Achse 21 der Bohrung 2 verläuft im wesentlichen von oben nach unten und ist leicht im unteren Bereich nach innen geneigt. Bei der Schraube 3 handelt es sich zum Beispiel um eine Maschinenschloßschraube mit entsprechender Mutter 4. Die Schraube 3 hält die Regenschiene 5 an der Außenseite 22 des Fensterrahmens. Die Regenschiene 5 weist eine Bohrung 23 im Schenkel 14 auf, durch die die Schraube 3 geführt wird.

Die Regenschiene 5 besteht im wesentlichen aus einem inneren Steg 10, einem äußeren Steg 11, den Schenkeln 13 und 14 und der Regenablaufkante 24. Dabei sind die Stege 10 und 11 mit Abstand voneinander angeordnet und über die Schenkel 13 und 14 miteinander verbunden. Der Schenkel 13 weist zudem Durchlässe 25 auf, durch die eingedrungenes Regenwasser abfließen kann. Weitere Durchlässe 26 sind im Bereich der Verbindung zwischen Steg 11 und Regenablaufkante 24 vorgesehen. Der äußere Steg 11 liegt mit seinem oberen Ende 27 an der Unterkante des beweglichen Flügels 12 an, die beispielsweise einen Falz 28 aufweist. So ist im geschlossenen Zustand des Fensters der Spalt zwischen Stockrahmen 1 und beweglichem Fensterrahmen 9 vollständig abgedeckt, wobei die Regenschiene 5 nach außen eine glatte Oberfläche bildet. An einer solchen glatten Oberfläche kann kein Einbruchswerkzeug angesetzt werden, und sie eignet sich zudem zum Aufbringen einer Verblendung. Diese Verblendung kann zum Beispiel aus Holz sein, wodurch eine Angleichung der Regenschutzschiene an den Rahmen erreicht wird. In dem beweglichen Rahmen 9 sind zur Aufnahme von Glasscheiben 20 und dergleichen Nuten 41 und 42 vorgesehen. Diese Nuten nehmen auch die Verklotzungen 18 und 19 auf.

Bei der Regenschiene 5 handelt es sich um ein handelsübliches Profil, das einfach montiert werden kann. Die Befestigung mit Hilfe der Schraube 3 ist nur an wenigen Punkten notwendig.

In der Fig. 2 ist der Verschlußstift 15 abgebildet, der mit der Verstärkung 30 versehen ist. Dadurch wird ein Abscheren der Fensterolive vom Getriebe verhindert. Die Teile werden in paßgenauen Bohrungen im Holz des beweglichen Fensterrahmens 9 geführt und bewirken, daß der verschließbare Fenstergriff nicht durch eine ruckartige Bewegung abgedreht werden kann.

Im geschlossenen und verriegelten Zustand des Fensters sind mehrere Verankerungselemente 16 und 17 wirksam, die den beweglichen Fensterrahmen 9 im Stockrahmen 1 festhalten. Die Verankerungselemente 16 und 17 sind in relativ kurzen Abständen an den waagrechten und senkrechten Teilen des Fensterrahmens angeordnet und liegen einander gegenüber. Im Bereich der Verankerungselemente 16 und 17 sind Verklotzungen 18 und 19 vorgesehen, die die Glasscheibe 20 im beweglichen Fensterrahmen 9 halten. Durch die Verklotzung 18 und 19 wird ein Kraftschluß zwischen den gegenüberliegenden Verankerungselementen 16 und 17 erreicht. Dieser Kraftschluß erfolgt über die Glasscheibe 20. Dadurch wird ein Verschieben der Glasscheibe 20 verhindert, wodurch ein möglicher Angriffspunkt für das Eindringen durch das Fenster vermieden wird.

In einem Ausbruch der Fig. 3 ist die Wirkungsweise des Verankerungselementes 16,17 gezeigt. Das Gestänge 43 bewegt einen Stift 45 längs des Doppelpfeils 44 in eine feststehende Hülse 46 des Stockrahmens 1. Das Gestänge 43 ist von dem Fenstergriff angetrieben.

## Patentansprüche

1. Einbruchsicheres Fenster, wobei das Fenster aus einem im Mauerwerk fest verankerten Stockrahmen (1) und einem oder mehreren weiteren beweglichen Fensterrahmen (9) besteht, der bewegliche Fensterrahme (9) Glasscheibein (20) aufnimmt, wobei der Stockrahmen (1) aus mehreren lamellierten Hölzern (40) aufgebaut ist und an der Außenseite seines unteren, waagrechten Teiles eine Regenschiene (5) trägt, **dadurch gekennzeichnet,** daß der untere, waagrechte Teil des Stockrahmens (1) eine oder mehrere Bohrungen (2) aufweist, die von oben nach unten verlaufen und Schrauben (3) mit Muttern (4) zur Verschraubung der Regenschiene (5) am unteren, waagrechten Teil des Stockrahmens (1) aufnehmen.

2. Einbruchsicheres Fenster nach Anspruch 1, **dadurch gekennzeichnet, daß** die Bohrung (2) mehrere lamellierte Hölzer des Stockrahmens (1) durchdringt.

3. Einbruchsicheres Fenster nach einem oder beiden der vorhergehenden Ansprüche, **dadurch gekennzeichnet, daß** die Bohrung (2) von oben schräg nach unten innen verläuft und die Muttern (4) vom Außenumfang des Stockrahmens (1) zugänglich sind.

4. Einbruchsicheres Fenster nach einem oder mehreren der vorhergehenden Ansprüche, **dadurch gekennzeichnet, daß** die Bohrung (2) an ihrer Mündung an der Unterseite (6) des waagrechten unteren Teiles (7) des Stockrahmens (1) eine Erweiterung (8) zur Aufnahme der Mutter (4) aufweist.

5. Einbruchsicheres Fenster nach einem oder mehreren der vorhergehenden Ansprüche, **dadurch gekennzeichnet, daß** die Regenschiene (5) im geschlossenen Zustand des Fensters im Bereich der Unterkante des beweglichen Fensterrahmens (9) anliegt und eine glatte Außenfläche bildet.

6. Einbruchsicheres Fenster nach einem oder mehreren der vorhergehenden Ansprüche, **dadurch gekennzeichnet, daß** die Regenschiene (5) einen inneren (10) und einen äußeren Steg (11) aufweist, wobei die beiden Stege (10,11) durch mindestens zwei Schenkel (13,14) mit Abstand voneinander verbunden sind, der äußere Steg (11) an dem beweglichen Flügel (12) anstößt und der innere Steg (10) mit dem Kopf der Schraube (3) zusammenwirkt, wobei der äußere Steg (11) den Schraubenkopf verdeckt.

7. Einbruchsicheres Fenster nach einem oder mehreren der vorhergehenden Ansprüche, **dadurch gekennzeichnet, daß** an dem Fenster ein Fenstergriff mit einem verstärkten Verschlußstift (15) vorgesehen ist.

8. Einbruchsicheres Fenster nach einem oder mehreren der vorhergehenden Ansprüche, **dadurch gekennzeichnet, daß** an dem Fenster Verankerungselemente (16,17) vorgesehen sind, die zwischen dem beweglichen Rahmen (9) und dem Stockrahmen (1) wirken, wobei gegenüberliegende Rahmenteile gegenüberliegend angeordnete Verankerungselemente aufweisen.

9. Einbruchsicheres Fenster nach einem oder mehreren der vorhergehenden Ansprüche, **dadurch gekennzeichnet, daß** zwischen dem Fensterrahmen (9) und der Glasscheibe (20) im Bereich der Verankerungselemente (16,17) Verklotzungen (18,19) vorgesehen sind.

10. Einbruchsicheres Fenster nach einem oder mehreren der vorhergehenden Ansprüche, **dadurch gekennzeichnet, daß** die den Rahmen (1) bildenden lamellierten Hölzer untereinander anliegende Berührungsflächen aufweisen und diese Berührungsflächen im wesentlichen parallel zu der Achse der Bohrung (21) sind.

11. Einbruchsicheres Fenster nach einem oder mehreren der vorhergehenden Ansprüche, **dadurch gekennzeichnet, daß** die Berührungsfläche mit der Achse der Bohrung (21) einen im wesentlichen rechten Winkel bildet.

## Claims

1. A burglar-proof window, said window comprising a window case (1) anchored in the brickwork and one or several further movable window frames (9), the movable window frame (9) holding glass panes (20), said window case (1) comprising several layers of wood segments (40) and the lower horizontal section having on the outer surface a rainwater drip rail (5), **characterized in that** the lower horizontal section of the window case (1) has one or several drilled holes (2) running from top to bottom and receiving screws (3) with nuts (4) for fixing the rainwater drip rail (5) to the lower horizontal section of the window case (1).

2. A burglar-proof window according to claim 1, **characterized in that** the drilled hole (2) passes through several layers of the window case wood segments (1).

3. A burglar-proof window according to one or both of the preceding claims, **characterized in that** the drilled hole (2) running from top to bottom is at an angle and the nuts (4) are accessible from the periphery of the window case (1).

4. A burglar-proof window according to one or more of the preceding claims, **characterized in that** the drilled hole (2) has at its opening at the lower surface (6) of the horizontal lower section (7) of the window case (1) an enlargement (8) for receiving the nut (4).

5. A burglar-proof window according to one or more of the preceding claims, **characterized in that** when closed the rainwater drip rail(5) is in contact with the lower edge of the movable window frame(9) and forms an even outer surface.

6. A burglar-proof window according to one or more of the preceding claims, **characterized in that** the rainwater drip rail (5) has an inner (10) and an outer web (11), the two webs (10,11) being connected at a certain distance to each other by at least two legs (13,14), the outer web (11) abutting on the movable window section(12) and the inner web (10)acting together with the screw head (3), with said outer web (11) covering the screw head.

7. A burglar-proof window according to one or more of the preceding claims, **characterized in that** a window knob with a reinforced locking pin (15) is provided.

8. A burglar-proof window according to one or more of the preceding claims, **characterized in that** anchoring elements (16,17) provided on the window are operative between the movable window frame(9) and the window case (1), with opposite frame parts having anchoring elements arranged opposite.

9. A burglar-proof window according to one or more of the preceding claims, **characterized in that** in proximity to the anchoring elements (16, 17) block elements (18,19) are provided between the window frame (9) and the glass pane (20).

10. A burglar-proof window according to one or more of the preceding claims, **characterized in that** the layers of wood segments forming the window case (1) have adjacent contact surfaces and said contact surfaces are essentially parallel to the axis of the drilled hole (21).

11. A burglar-proof window according to one or more of the preceding claims, **characterized in that** the contact surface forms essentially a right angle with the axis of the drilled hole (21).

## Revendications

1. Fenêtre résistante à l'effraction, la fenêtre consistant en un châssis (1), ancré fermement dans un mur et en un ou plusieurs autres cadres de fenêtre (9) mobiles recevant des vitres (20), le châssis (1) étant conçu de plusieurs bois feuilletés (40) et portant une gouttière (5) le côté extérieur en bas sur la partie horizontale, caractérisée en ce que la partie basse horizontale du châssis (1) possède un ou plusieurs perçages (2) allant d'en haut vers le bas et recevant des vis (3) avec des écrous (4) pour le vissage de la gouttière (5) sur la partie basse horizontale du châssis (1).

2. Fenêtre résistante à l'effraction suivant la revendication 1 caractérisée en ce que le perçage (2) traverse plusieurs bois feuilletés du châssis (1).

3. Fenêtre résistante à l'effraction suivant l'une ou plusieurs des revendications précédentes caractérisée en ce que le perçage (2) passe de manière inclinée d'en haut vers l'intérieur en bas ainsi que les écrous (4) sont accessibles du périmètre extérieur du châssis (1).

4. Fenêtre résistante à l'effraction suivant l'une ou plusieurs des revendications précédentes caractérisée en ce que le perçage (2), en sortant du côté inférieur (6) de la partie horizontale (7) du châssis (1), possède un élargissement (8) pour recevoir l'écrou (4).

5. Fenêtre résistante à l'effraction suivant l'une ou plusieurs des revendications précédentes caractérisée en ce que dans le cas de la fenêtre fermée, la gouttière (5) repose contre le côté inférieur du cadre (9) mobile formant une surface extérieure lisse.

6. Fenêtre résistante à l'effraction suivant l'une ou plusieurs des revendications précédentes caractérisée en ce que la gouttière (5) possède une traverse intérieure (10) liée à une traverse extérieure (11) avec un espace entre elles étant assuré par au moins deux entretoises (13,14), la traverse extérieure (11) touchant le battant de fenêtre (12) mobile et la traverse intérieure (10) agissant avec la vis (3), la tête de la vis étant cachée par la traverse extérieure (11).

7. Fenêtre résistante à l'effraction suivant l'une ou plusieurs des revendications précédentes caractérisée en ce que la fenêtre est conçue avec une poignée ayant une cheville d'enclenchement (15) renforcée.

8. Fenêtre résistante à l'effraction suivant l'une ou plusieurs des revendications précédentes caractérisée en ce que des éléments d'ancrage (16,17) sont prévus pour la fenêtre, agissant entre le cadre mobile (9) et le châssis (1) ainsi que des parties du cadre se trouvant en vis-à-vis possèdent des éléments d'ancrage positionnés en vis-à-vis.

9. Fenêtre résistante à l'effraction suivant l'une ou plusieurs des revendications précédentes caractérisée en ce qu'au niveau des éléments d'ancrage (16,17) des blocs en bois (18,19) sont prévus entre le cadre (9) et la vitre (20).

10. Fenêtre résistante à l'effraction suivant l'une ou plusieurs des revendications précédentes caractérisée en ce que les bois feuilletés du châssis (1) possèdent des surfaces de contact entre eux, ces surfaces de contact étant essentiellement parallèles par rapport à l'axe de perçage (21).

11. Fenêtre résistante à l'effraction suivant l'une ou plusieurs des revendications précédentes caractérisée en ce que la surface de contact est essentiellement perpendiculaire par rapport à l'axe de perçage (21).
